# EUROPÄISCHE PATENTSCHRIFT

(11) **EP 2 727 512 B1**
(45) Veröffentlichungstag und Bekanntmachung des Hinweises auf die Patenterteilung: **26.01.2022**
(21) Anmeldenummer: 13189214.3
(22) Anmeldetag: 18.10.2013
(51) Int. Cl.: A47L 15/50

(54) **Geschirrkorb und Geschirrspülmaschine, insbesondere Haushaltsgeschirrspülmaschine mit Geschirrkorb**
Crockery basket and dishwasher, in particular domestic dishwasher comprising crockery basket
Panier à vaisselle et lave-vaisselle, notamment lave-vaisselle ménager doté d'un panier à vaisselle

(30) Priorität: 30.10.2012 DE 102012219818
(43) Veröffentlichungstag der Anmeldung: 07.05.2014
(73) Patentinhaber: BSH Hausgeräte GmbH, 81739 München (DE)
(72) Erfinder: Reiter, Andreas, 89435 Finningen (DE); Reiter, Stefan, 89368 Winterbach (DE); Winkler, Ralf, 89426 Wittislingen (DE)

(56) Entgegenhaltungen:
- EP-A1- 0 922 430
- EP-A1- 1 199 024
- EP-A1- 2 377 455
- WO-A1-2007/104430
- CA-A- 1 157 746
- DE-A1- 19 960 264
- DE-U1- 29 822 086

## Beschreibung

Die Erfindung betrifft einen Geschirrkorb zur Aufnahme von Spülgut, insbesondere einer Mehrzahl an unterschiedlichen Geschirrteilen, mit einer Bodenwand, welche eine Vielzahl von vorzugsweise zueinander beabstandeten Längsdrähten und eine Vielzahl von zu den Längsdrähten in einem Winkel, insbesondere in einem senkrechten oder annähernd senkrechten Winkel verlaufenden, vorzugsweise zueinander beabstandeten, und die Längsdrähte verbindenden Querdrähten umfasst, und mit einer die Bodenwand umgrenzenden und nach oben abstehenden, insbesondere senkrecht oder annähernd senkrecht verlaufenden, Seitenwand, welche vorzugsweise aus zumindest einer Vorderwand, einer Rückwand und zwei außenliegenden Längswänden gebildet ist. wobei wenigstens eine zumindest für Spülgut, insbesondere Geschirrteile in Ausgestaltung von Hohlkörpern, wirkende Abstützung in einem einer Längswand, insbesondere einer außenliegenden Längswand und/oder einer innenliegenden Längswand, zugewandten Bereich von mehreren, vorzugsweise allen, Querdrähten ausgebildet ist und wobei die zumindest für Spülgut, insbesondere Geschirrteile in Ausgestaltung von Hohlkörpern, wirkende Abstützung ein zusätzlicher Längsdraht ist, welcher in einem zumindest schräg nach oben zu der Horizontalen verlaufenden Bereich und oberhalb des jeweiligen Querdrahts angeordnet, insbesondere angeschweißt, ist, welcher vorzugsweise parallel zu der benachbarten Längswand verläuft und wobei die zumindest für Spülgut, insbesondere Geschirrteile in Ausgestaltung von Hohlkörpern, wirkende Abstützung eine in dem jeweiligen Querdraht angebrachte Drahtstufe ist, welche in einem zumindest schräg nach oben zu der Horizontalen verlaufenden Bereich angeordnet ist und welche vorzugsweise parallel zu der benachbarten Längswand verläuft.

Das Spülgut, insbesondere die Mehrzahl an unterschiedlichen Geschirrteilen, kann in bekannter Weise Besteckteile, Teller, Schüsseln und Hohlkörper, wie beispielsweise Gläser, Krüge, Tassen oder dergleichen, umfassen.

Ein derartiger Geschirrkorb für eine Geschirrspülmaschine ist beispielsweise in der Druckschrift EP 0 922 430 A1 offenbart. Der Geschirrkorb, dessen Korbgestell aus gitterförmig angeordneten Längs-, Quer- und Stützstreben gebildet ist, welche Ablagespuren für unterschiedliches Spülgut, wie Teller, Tassen und Gläser gegebenenfalls in unterschiedlichen Korbebenen ausbilden, wobei Korbstreben als An- und Auflageflächen für das Spülgut dienen. Die Korbstreben sind zumindest im Bereich der Auflage- und gegebenenfalls der Anlageflächen für die Gläser wenigstens teilweise mit elastischen und/oder von dem Spülgut niederdrückbaren Abtropfhilfen kombiniert.

Die Druckschrift EP 2 245 975 B1 offenbart einen Geschirrkorb mit einer Bodenwand, welche eine Vielzahl von in Querrichtung des Geschirrkorbs verlaufenden Querdrähten und eine Vielzahl von in Längsrichtung des Geschirrkorbs verlaufenden und die Querdrähte verbindenden Längsdrähten umfasst. Weiterhin weist der Geschirrkorb eine aus einer Vorderwand, einer Rückwand und zwei Längswänden gebildete Seitenwand auf, welche die Bodenwand umgrenzt, nach oben absteht und mehrere Vertikal- und Horizontaldrähte umfasst. Die Querdrähte weisen überdies eine zumindest bereichsweise konturierte Längskontur auf, so dass verschiedenartiges Spülgut auf ihnen platziert werden kann. Die bereichsweise konturierte Längskontur der Querdrähte bildet in der Regel mindestens eine Schräge aus, welche zu einer schrägen Platzierung des Spülguts verwendet werden kann.

In der Praxis hat sich jedoch gezeigt, dass auf der mindestens einen Schräge platziertes Spülgut während eines Spülgangs in einer Geschirrspülmaschine, insbesondere Haushaltsgeschirrspülmaschine, nicht zuletzt wegen der wirkenden Fluidstrahlen verschoben wird und somit aufgrund des Gewichts, der Geometrie und des Schwerpunkts meist von selbst in eine senkrechte Lage rutscht. Als Folge hieraus können sich insbesondere bei als Hohlkörper ausgebildeten Geschirrteilen, wie beispielsweise Gläsern, Krügen, Tassen oder dergleichen, in etwaigen Vertiefungen auf deren Oberseite Pfützen bilden, welche während des Trocknungsschritts des Spülgangs nicht vollständig trocknen. Diese nicht vollständige Trocknung der Geschirrteile resultiert letztlich in einer merklich verschlechterten Trocknungsleistung der Geschirrspülmaschine, insbesondere Haushaltsgeschirrspülmaschine.

Die Druckschrift WO 2007/104430 A1 offenbart einen Korbeinsatz für einen Geschirrspüler, welcher einfach aufgebaut ist und zum Abstellen von Flaschen im Geschirrkorb geeignet ist. Der gezeigte und beschriebene Korbeinsatz weist jedoch einen gewellten Bügel auf, an dem an Aufnahmen jeweils ein Halsabschnitt einer Flasche, vorzugsweise einer Babyflasche, anlegbar ist. Von dem gewellten Bügel ist eine Strebe beabstandet angeordnet, an der nach oben hervorstehende Spikes zur seitlichen Stützung der Flache oder eines anderen Geschirrstücks angeordnet sind. Der Korbeinsatz selbst ist an einem Boden eines Geschirrkorbs so einhängbar, dass die Flasche eine gewisse Schrägstellung zu der Strebe und den Spikes aufweist. Ein Nachteil eines derart separaten und zusätzliche Herstellkosten verursachenden Korbeinsatzes für einen Geschirrspüler ist dessen Aufbewahrung bei seiner Nichtverwendung. Meist wird er bei seiner Nichtverwendung außerhalb des Geschirrspülers aufbewahrt, was bei einer gewünschten Wiederverwendung zuweilen mit größeren Suchaktionen verbunden sein kann. Auch kann eine Verschmutzung und/oder eine Beschädigung, gar eine Entsorgung des Korbeinsatzes während seiner Nichtverwendung nicht gänzlich ausgeschlossen werden.

Die Druckschrift EP 1 199 024 A1 offenbart einen Geschirrkorb zur Aufnahme von Geschirrteilen, insbesondere in einer Geschirrspülmaschine, mit wenigstens einer Halterungsreihe aus parallel angeordneten bügelförmigen Halterungen, die jeweils zwei mit dem Korbboden verbundene Schenkelelemente und ein nach unten gerichtetes Mittelelement aufweisen. Die beiden Schenkelelemente einer Halterung sind zumindest annähernd in einem 45°-Winkel gegenüber der von dem Korbboden gebildeten Ebene schräg ausgebildet und durch eine das Mittelelement bildende U-förmige Lasche miteinander verbunden.

Die Druckschrift DE 199 60 264 A1 offenbart einen Drahtkorb, insbesondere einen Geschirrkorb für eine Geschirrspülmaschine, der einen aus sich kreuzenden ersten Drähten bestehenden Bodenteil und mehrere aus zumindest annähernd senkrecht verlaufenden zweiten Drähten gebildete Seitenwandteile aufweist, wobei die zweiten Drähte mit ihrem dem Bodenteil abgewandten Ende an einem ebenfalls aus einem Draht bestehenden Rahmen befestigt sind. Es sind von den die Seitenwandteile bildenden zweiten Drähten einzelne Drähte gegenüber der durch die restlichen Drähte gebildeten Seitenwandebene zur Bildung von Aufnahmetaschen zumindest auf einem Teil ihrer Länge vor- oder zurückgesetzt.

Die Druckschrift CA 1 157 746 A offenbart eine Aufnahme für Geschirr in einer Geschirrspülmaschine, aufweisend einen Boden, welcher aus Mittelteilen einer ersten Gruppe von Längsstäben und mittleren Abschnitten von Querstäben besteht, die orthogonal und geformt an den Mittelteilen der Längsstäbe angebracht sind, um das Geschirr in einer ausgewählten Anordnung zu unterstützen, ein Paar von Seitenwänden, welche aus aufrechten Endabschnitten der Querstäbe und aus Mittelabschnitten einer zweiten Gruppe von Längsstäben bestehen, die orthogonal an den aufrechten Endabschnitten angebracht sind, und ein Paar von Endwänden, welche aus aufrechten Endabschnitten der ersten Gruppe von Längsstäben und aus Endabschnitten der zweiten Gruppe von Längsstäben bestehen, die orthogonal zu denjenigen der aufragenden Endabschnitte der ersten Gruppe benachbart zu den Seitenwänden angebracht sind.

Es ist also Aufgabe der Erfindung, einen gemäß dem Oberbegriff des unabhängigen Anspruchs bekannten Geschirrkorb derart weiterzuentwickeln, dass er ein Verrutschen des aufgenommenen Spülguts, insbesondere Geschirrteile in Ausgestaltung von Hohlkörpern, in kostengünstiger und einfacher Weise größtmöglich, vorzugsweise vollständig, unterbindet und somit merklich zu einer Verbesserung der Trocknung des aufgenommenen Spülguts beiträgt.

Diese Aufgabe wird erfindungsgemäß dadurch gelöst, dass das zusätzliche Längsdraht einen Drahtdurchmesser in einem Bereich von 2 bis 10 mm, vorzugsweise von 2,5 bis 8 mm, insbesondere von 3 bis 7 mm, aufweist und dass der zusätzliche Längsdraht zumindest bereichsweise eine konturierte Längskontur aufweist, wobei die konturierte Längskontur eine gewellte oder polygone Längskontur ist, um ein Überrutschen des zusätzlichen Längsdrahts zu erschweren, vorzugsweise gänzlich zu vermeiden.

So wird die konturierte Längskontur des zusätzlichen Längsdrahts selbst bei einem kleinen Drahtdurchmesser ein Überrutschen desselben erschweren, vorzugsweise gänzlich vermeiden. Weiterhin lässt sich eine konturierte Längskontur in Wellenform relativ einfach, schnell und kostengünstig herstellen. Die konturierte Längskontur des zusätzlichen Längsdrahts kann alternativ auch polygon, also rechteckig, dreieckig oder dergleichen, sein.

Die Abstützung des erfindungsgemäßen Geschirrkorbs, also der beschriebene zusätzliche Längsdraht mit einer bereichsweise konturierten, insbesondere eine gewellten, Längskontur, stellt fortwährend sicher, dass das Spülgut in seiner ursprünglich eingebrachten Lage und Ausrichtung auch während eines Spülgangs in einer Geschirrspülmaschine, insbesondere Haushaltsgeschirrspülmaschine, verbleibt und nicht in eine senkrechte Lage rutscht. Somit wird die Ausbildung von nicht gewünschten Pfützen auf den Oberseiten des Spülguts wirksam vermieden und die Trocknungsleistung der Geschirrspülmaschine, insbesondere Haushaltsgeschirrspülmaschine, nachhaltig verbessert und auf einem hohen Niveau gehalten. Auch können seitliche Anlageflächen weiterhin senkrecht oder annähernd senkrecht gehalten werden, so dass dadurch dieser Raum für eine Beladung mit anderen Teilen an Spülgut zur Verfügung steht.

Der beschriebene zusätzliche Längsdraht mit einer zumindest bereichsweise konturierten, insbesondere einer gewellten, Längskontur, ist in einem zumindest schräg nach oben zu der Horizontalen verlaufenden Bereich und oberhalb des jeweiligen Querdrahts und bevorzugt ortsfest angeordnet, beispielsweise mittels Verschweißen; er kann jedoch auch beweglich und gegebenenfalls auch entfernbar angebracht sein. Die Anordnung des beschriebenen zusätzlichen Längsdrahts in dem schräg nach oben zu der Horizontalen verlaufenden Bereich des Geschirrkorbs stellt sicher, dass das Spülgut optimal im Hinblick auf die Vermeidung von nicht gewünschten Pfützen auf dessen Oberseiten platziert werden kann, wobei der zusätzliche Längsdraht diese Platzierung dann auch während des Spülgangs sicherstellt. Zu einer sicheren Platzierung des Spülguts während des Spülgangs tragen auch die erwähnten Bereiche für den Drahtdurchmesser des zusätzlichen Längsdrahts bei. Bei einem ausreichend großen Drahtdurchmesser kann beispielsweise ein Überrutschen des zusätzlichen Längsdrahts erschwert, vorzugsweise gänzlich vermieden, werden.

In einer ersten Ausführungsform ist je nach Ausgestaltung des Geschirrkorbs ist die zumindest für Spülgut, insbesondere Geschirrteile in Ausgestaltung von Hohlkörpern, wirkende Abstützung einseitig in dem Geschirrkorb, also in einem einer Längswand zugewandten Bereich, oder beidseitig in dem Geschirrkorb, also in jedem einer Längswand zugewandten Bereich, ausgebildet. Selbstverständlich können auch noch weitere, vorzugsweise in dem mittleren Bereich des Geschirrkorbs liegende, insbesondere innenliegende, Bereiche mit einer erfindungsgemäßen Abstützung ausgebildet sein, beispielsweise in einem einer innenliegenden Längswand zugewandten Bereich.

In einer weiteren Ausführungsform erstreckt sich der erwähnte und einer Längswand zugewandte Bereich von mehreren, vorzugweise allen Querdrähten, über eine horizontale Länge von ≤ 250 mm, vorzugsweise von ≤ 200 mm, insbesondere von ≤ 150 mm. Hierbei verlaufen die Querdrähte in diesem Bereich zudem bevorzugt zu der Mittenrichtung des Geschirrkorbs hin zumindest bereichsweise schräg nach oben, vorzugsweise unter einem Winkel von 20 bis 60°, zu der Horizontalen. Durch den zumindest bereichsweise schrägen nach oben Verlauf der Querdrähte in dem erwähnten Bereich ist die Länge eines einzelnen Querdrahts im Regelfall größer als die horizontale Länge des erwähnten Bereichs. Zudem ist es von Wichtigkeit, dass der jeweilige Schwerpunkt des aufgenommenen Spülguts außenseitig der Abstützung, also in dem erwähnten Längenbereich zwischen der Abstützung und welcher benachbarten Längswand angeordnet ist. So kann ein Kippen des aufgenommenen Spülguts wirksam verhindert werden.

In einer weiteren Ausführungsform weist die Längskontur des zusätzlichen und zumindest bereichsweise konturierten, insbesondere gewellten, Längsdrahts eine Teilung auf, welche einem n-fachen Wert der Teilung der benachbarten Querdrähte entspricht, wobei n eine natürliche Zahl ist. So kann die Teilung der Längskontur des zusätzlichen Längsdrahts beispielsweise gleich, doppelt sich groß oder dreifach so groß der Teilung der benachbarten Querdrähte sein. Selbstverständlich kann die Teilung der Längskontur des zusätzlichen Längsdrahts auch einen kleineren Wert als die Teilung der benachbarten Querdrähte annehmen.

In einer weiteren Ausführungsform weist die Längskontur des zusätzlichen und zumindest bereichsweise konturierten, insbesondere gewellten, Längsdrahts bevorzugt eine Höhe auf, welche ≤ dem Fünffachen, vorzugsweise ≤ dem Vierfachen, insbesondere ≤ dem Dreifachen Durchmesser des zusätzlichen Längsdrahts ist. Diese Wertebereiche verhindern effektiv ein Überrutschen des zusätzlichen Längsdrahts selbst bei einem kleinen Drahtdurchmesser.

In einer weiteren Ausführungsform verläuft der zusätzliche und zumindest bereichsweise eine konturierte, insbesondere gewellte, Längskontur aufweisende Längsdraht bevorzugt unter einem Winkel von 60 bis 120°, vorzugsweise von 70 bis 110°, insbesondere von 80 bis 100°, zu den benachbarten Querdrähten, damit wesentliche Voraussetzungen für eine prozesssichere Platzierung des Spülguts gegeben ist.

In einer weiteren Ausführungsform ist der zusätzliche und zumindest bereichsweise eine konturierte, insbesondere gewellte, Längskontur aufweisende Längsdraht derart zu den benachbarten Querdrähten ausgerichtet, dass ein aufgenommenes Spülgut, insbesondere ein Geschirrteil in Ausgestaltung eines Hohlkörpers, an der benachbarten Längswand zur Anlage kommt.

Der erfindungsgemäße Geschirrkorb eignet sich insbesondere zu einer Verwendung in einer dem Fachmann bekannten Geschirrspülmaschine, insbesondere Haushaltsgeschirrspülmaschine, welche ein ein Gehäuse, eine frontseitige Tür sowie einen Spülbehälter aufweisendes Oberteil und einen einen Maschinensockel und mehrere Geräteaggregate tragenden Basisträger umfasst. Eine derartige Geschirrspülmaschine ist beispielsweise in der Druckschrift DE 10 2007 030 064 A1 offenbart.

Der erfindungsgemäße Geschirrkorb kann in dem Spülbehälter der Geschirrspülmaschine, insbesondere Haushaltsgeschirrspülmaschine, sowohl als ein Unterkorb in dessen unterem Bereich als auch als ein Oberkorb in dessen oberem Bereich vorgesehen sein.

Weitere Merkmale und Vorteile der Erfindung ergeben sich aus der nachfolgenden Beschreibung mehrerer bevorzugter Ausführungsbeispiele unter Bezugnahme auf die beigefügten Figuren.

Es zeigen
- Fig. 1: eine schematische und teilweise Vorderansicht einer ersten bevorzugten Ausführungsform eines erfindungsgemäßen Geschirrkorbs in einem unbeladenen Zustand;
- Fig. 2: eine schematische Ansicht des in der Fig. 1 dargestellten erfindungsgemäßen Geschirrkorbs gemäß dem Ansichtspfeil "P"; und
- Fig. 3: eine schematische und ausschnittsweise Perspektivdarstellung des in der Fig. 1 dargestellten erfindungsgemäßen Geschirrkorbs.

In den Figuren sind gleiche oder gleich wirkende Bauteile oder Baugruppen mit denselben Bezugszeichen versehen.

Die Fig. 1 zeigt eine schematische und teilweise Vorderansicht einer ersten bevorzugten Ausführungsform eines Geschirrkorbs 1 in einem unbeladenen Zustand. Die mögliche und lediglich gestrichelt angedeutete Beladung kann in bekannter Weise Spülgut 2, insbesondere eine Mehrzahl an unterschiedlichen Geschirrteilen wie Besteckteile, Teller, Schüsseln und Hohlkörper, wie beispielsweise Gläser, Krüge, Tassen oder dergleichen, umfassen. In der vorliegenden Darstellung umfasst das Spülgut 2, also die Beladung, beispielhaft einen gestrichelt angedeuteten Hohlkörper.

Der Geschirrkorb 1 besitzt eine Bodenwand 3 mit einer Vielzahl von zueinander beabstandeten Längsdrähten 4 und einer Vielzahl von zu den Längsdrähten 4 in einem Winkel 3.W (vergleiche Fig. 3), insbesondere in einem senkrechten oder annähernd senkrechten Winkel, verlaufenden, zueinander beabstandeten und die Längsdrähte 4 verbindenden Querdrähten 5.

Weiterhin besitzt der Geschirrkorb 1 eine die Bodenwand 3 umgrenzende und nach oben abstehende, insbesondere senkrecht oder annähernd senkrecht verlaufende, Seitenwand 6, welche vorzugsweise aus zumindest einer nicht dargestellten Vorderwand 6.V, einer Rückwand 6.H und zwei Längswänden 6.L und 6.R (nicht dargestellt) gebildet ist. Die Seitenwand 6 besteht gewöhnlich auch aus Längs- und Querdrähten. Auch kann der Geschirrkorb 1 mindestens eine nicht dargestellte, dem Fachmann jedoch bekannte innenliegende Längswand (6.I) aufweisen.

Der in der Fig. 1 in einer schematischen und teilweisen Vorderansicht gezeigte Geschirrkorb 1 umfasst nun eine zumindest für Spülgut 2, insbesondere Geschirrteile in Ausgestaltung von Hohlkörpern, wirkende Abstützung 7 in einem der linken Längswand 6.L zugewandten Bereich B von mehreren, vorzugsweise allen, Querdrähten 5. Der Geschirrkorb 1, dessen linker Korbbereich lediglich gezeigt ist, kann selbstverständlich auch wenigstens in seinem rechten Korbbereich (rechte Längswand 6.R) und/oder in einem innenliegenden Korbbereich (innenliegende Längswand 6.I) eine beschriebene Abstützung 7 umfassen.

Der der linken Längswand 6.L zugewandte Bereich B von mehreren, vorzugweise allen Querdrähten 5 erstreckt sich über eine horizontale Länge L von ≤ 250 mm, vorzugsweise von ≤ 200 mm, insbesondere von ≤ 150 mm. Es ist von Wichtigkeit, dass der jeweilige Schwerpunkt S des aufgenommenen Spülguts 2 außenseitig der Abstützung 7, also in dem erwähnten Längenbereich zwischen der Abstützung 7 und der benachbarten linken Längswand 6.L angeordnet ist. Auch verlaufen die Querdrähte 5 in diesem Bereich B zu der Mittenrichtung M des Geschirrkorbs 1 hin zumindest bereichsweise schräg nach oben, vorzugsweise unter einem Winkel 5.W von 20 bis 60°, zu der Horizontalen H (Doppelpfeil). Der Winkel 5.W ist hierbei per Definition der gemittelte Winkel zwischen der Horizontalen H (Doppelpfeil) und den Querdrähten 5.

In der in der Fig. 1 dargestellten ersten bevorzugten Ausführungsform des Geschirrkorbs 1 ist die zumindest für Spülgut 2, insbesondere Geschirrteile in Ausgestaltung von Hohlkörpern, wirkende Abstützung 7 ein zusätzlicher Längsdraht 8. Dieser zusätzliche Längsdraht 8 ist in dem zumindest schräg nach oben zu der Horizontalen H (Doppelpfeil) verlaufenden Bereich b und oberhalb der Querdrähte 5 angeordnet, insbesondere angeschweißt, verläuft vorzugsweise parallel zu der benachbarten linken Längswand 6.L und weist einen Drahtdurchmesser 8.D (vergleiche auch Fig. 2) in einem Bereich von 2 bis 10 mm, vorzugsweise von 2,5 bis 8 mm, insbesondere von 3 bis 7 mm, auf.

Der zusätzliche Längsdraht 8 verläuft unter einem Winkel 8.W von 60 bis 120°, vorzugsweise von 70 bis 110°, insbesondere von 80 bis 100°, zu den benachbarten Querdrähten 5, wobei der Winkel 8.W per Definition in dem Ablagebereich des Spülguts 2 angeordnet ist. Er ist bevorzugt derart zu den benachbarten Querdrähten 5 ausgerichtet, dass ein aufgenommenes Spülgut 2, insbesondere ein Geschirrteil in Ausgestaltung eines Hohlkörpers, an der benachbarten linken Längswand 6.L zur Anlage kommt.

Die Fig. 2 zeigt eine schematische Ansicht des in der Fig. 1 dargestellten erfindungsgemäßen Geschirrkorbs 1 gemäß dem Ansichtspfeil "P".

Der zusätzliche Längsdraht 8 weist zumindest bereichsweise eine konturierte, insbesondere gewellte, Längskontur 8.K auf.

Der Drahtdurchmesser 8.D des zusätzlichen Längsdrahts 8 liegt in einem Bereich von 2 bis 10 mm, vorzugsweise von 2,5 bis 8 mm, insbesondere von 3 bis 7 mm.

Die konturierte, insbesondere gewellte, Längskontur 8.K des zusätzlichen Längsdrahts 8 weist überdies eine Teilung 8.T auf, welche einem n-fachen Wert der Teilung 5.T der benachbarten Querdrähte 5 entspricht, wobei n eine natürliche Zahl ist. Selbstverständlich kann die Teilung 8.T aber auch einen kleineren Wert als die Teilung 5.T annehmen. In vorliegender Ausführungsform sind die beiden Teilungen 8.T und 5.T gleich groß. Die konturierte Längskontur 8.K des zusätzlichen Längsdrahts 8 kann prinzipiell jegliche Form annehmen. Sie kann beispielsweise auch polygon, also rechteckig, dreieckig oder dergleichen, sein.

Ferner weist die konturierte, insbesondere gewellte, Längskontur 8.K des zusätzlichen Längsdrahts 8 eine Höhe 8.H auf, welche ≤ dem Fünffachen, vorzugsweise ≤ dem Vierfachen, insbesondere ≤ dem Dreifachen, Durchmesser 8.D des zusätzlichen Längsdrahts 8 ist.

Und die Fig. 3 zeigt eine schematische und ausschnittsweise Perspektivdarstellung des in der Fig. 1 dargestellten Geschirrkorbs 1.

Der Geschirrkorb 1 besitzt eine Bodenwand 3 mit einer Vielzahl von zueinander beabstandeten Längsdrähten 4 und eine Vielzahl von zu den Längsdrähten 4 in einem Winkel 3.W, insbesondere in einem senkrechten oder annähernd senkrechten Winkel, verlaufenden, zueinander beabstandeten und die Längsdrähte 4 verbindenden Querdrähten 5.

Weiterhin besitzt der Geschirrkorb 1 eine die Bodenwand 3 umgrenzende und nach oben abstehende, insbesondere senkrecht oder annähernd senkrecht verlaufende, Seitenwand 6, welche vorzugsweise aus zumindest einer nicht dargestellten Vorderwand 6.V, einer Rückwand 6.H und zwei Längswänden 6.L und 6.R (nicht dargestellt) gebildet ist. Die Seitenwand 6.V besteht gewöhnlich auch aus Längs- und Querdrähten. Auch kann der Geschirrkorb 1 mindestens eine nicht dargestellte, dem Fachmann jedoch bekannte innenliegende Längswand (6.I) aufweisen.

Der in der Fig. 3 in einer schematischen und ausschnittsweisen Perspektivdarstellung gezeigte Geschirrkorb 1 umfasst nun eine zumindest für nicht dargestelltes Spülgut, insbesondere Geschirrteile in Ausgestaltung von Hohlkörpern, wirkende Abstützung 7 in einem der linken Längswand 6.L zugewandten Bereich B von mehreren, vorzugsweise allen, Querdrähten 5. Wie bereits beschrieben, ist die zumindest für Spülgut, insbesondere Geschirrteile in Ausgestaltung von Hohlkörpern, wirkende Abstützung 7 ein zusätzlicher Längsdraht 8, welcher eine konturierte, insbesondere gewellte, Längskontur 8.K aufweist.

Der in den Figuren zumindest teilweise gezeigte Geschirrkorb 1 eignet sich insbesondere für eine Verwendung in einer dem Fachmann bekannten Geschirrspülmaschine 100, insbesondere Haushaltsgeschirrspülmaschine, welche ein ein Gehäuse, eine frontseitige Tür sowie einen Spülbehälter aufweisendes Oberteil und einen einen Maschinensockel und mehrere Geräteaggregate tragenden Basisträger umfasst. Der Geschirrkorb 1 kann in dem Spülbehälter sowohl als ein Unterkorb in dessen unterem Bereich als auch als ein Oberkorb in dessen oberem Bereich vorgesehen sein. Eine derartige Geschirrspülmaschine ist beispielsweise in der Druckschrift DE 10 2007 030 064 A1 offenbart, deren diesbezüglicher Inhalt hiermit zum Gegenstand der vorliegenden Beschreibung gemacht wird.

Die vorstehend erläuterten und/oder in abhängigen Ansprüchen wiedergegebenen Aus- und Weiterbildungen der Erfindung können, außer in Fällen eindeutiger Abhängigkeiten oder Unvereinbarkeiten, einzeln oder auch in beliebiger Kombination miteinander zur Anwendung kommen.

Zusammenfassend ist festzuhalten, dass durch die Erfindung ein gemäß dem Oberbegriff des unabhängigen Anspruchs bekannter Geschirrkorb derart weiterentwickelt wird, dass ein Verrutschen des aufgenommenen Spülguts, insbesondere Geschirrteile in Ausgestaltung von Hohlkörpern, in kostengünstiger und einfacher Weise größtmöglich, vorzugsweise vollständig, unterbunden wird und das aufgenommene Spülgut somit eine merkliche Verbesserung der Trocknung erfährt.

### Bezugszeichenliste

- 1: Geschirrkorb
- 2: Spülgut
- 3: Bodenwand
- 3.W: Winkel
- 4: Längsdraht
- 5: Querdraht
- 5.T: Teilung
- 5.W: Winkel
- 6: Seitenwand
- 6.H: Rückwand
- 6.I: Innenliegende Längswand
- 6.L: Außenliegende Längswand (links)
- 6.R: Außenliegende Längswand (rechts)
- 6.V: Vorderwand
- 7: Abstützung
- 8: Zusätzlicher Längsdraht
- 8.D: Drahtdurchmesser
- 8.H: Höhe
- 8.K: Längskontur
- 8.T: Teilung
- 8.W: Winkel
- 100: Geschirrspülmaschine; Haushaltsgeschirrspülmaschine

- B: Bereich
- b: Bereich
- H: Horizontale (Doppelpfeil)
- L: Horizontale Länge
- M: Mittenrichtung
- P: Ansichtspfeil
- S: Schwerpunkt

## Patentansprüche

1. Geschirrkorb (1) zur Aufnahme von Spülgut (2), insbesondere einer Mehrzahl an unterschiedlichen Geschirrteilen, mit einer Bodenwand (3), welche eine Vielzahl von vorzugsweise zueinander beabstandeten Längsdrähten (4) und eine Vielzahl von zu den Längsdrähten (4) in einem Winkel (3.W), insbesondere in einem senkrechten oder annähernd senkrechten Winkel (3.W), verlaufenden, vorzugsweise zueinander beabstandeten, und die Längsdrähte (4) verbindenden Querdrähten (5) umfasst, und mit einer die Bodenwand (3) umgrenzenden und nach oben abstehenden, insbesondere senkrecht oder annähernd senkrecht verlaufenden, Seitenwand (6), welche vorzugsweise aus zumindest einer Vorderwand (6.V), einer Rückwand (6.H) und zwei außenliegenden Längswänden (6.L, 6.R) gebildet ist,
- wobei wenigstens eine zumindest für Spülgut (2), insbesondere Geschirrteile in Ausgestaltung von Hohlkörpern, wirkende Abstützung (7) in einem einer Längswand, insbesondere einer außenliegenden Längswand (6.L) und/oder einer innenliegenden Längswand, zugewandten Bereich (B) von mehreren, vorzugsweise allen, Querdrähten (5) ausgebildet ist wobei die Querdrähte dieses Bereichs (B) zu der Mittenrichtung (M) des Geschirrkorbs (1) hin zumindest bereichsweise schräg nach oben verlaufen, und
- wobei die zumindest für Spülgut (2), insbesondere Geschirrteile in Ausgestaltung von Hohlkörpern, wirkende Abstützung (7) ein zusätzlicher Längsdraht (8) ist, welcher in einem zumindest schräg nach oben zu der Horizontalen (h) verlaufenden Bereich (b) und oberhalb des jeweiligen Querdrahts (5) angeordnet, insbesondere angeschweißt, ist und welcher vorzugsweise parallel zu der benachbarten Längswand (6.L) verläuft,
**dadurch gekennzeichnet,**
- **dass** der zusätzliche Längsdraht (8) einen Drahtdurchmesser (8.D) in einem Bereich von 2 bis 10 mm, vorzugsweise von 2,5 bis 8 mm, insbesondere von 3 bis 7 mm, aufweist und
- **dass** der zusätzliche Längsdraht (8) zumindest bereichsweise eine konturierte Längskontur (8.K) aufweist, wobei die konturierte Längskontur (8.K) eine gewellte oder polygone Längskontur (8.K) ist, um ein Überrutschen des zusätzlichen Längsdrahts (8) zu erschweren, vorzugsweise gänzlich zu vermeiden.

2. Geschirrkorb (1) nach Anspruch 1, **dadurch gekennzeichnet, dass** in jedem einer außenliegenden Längswand (6.L; 6.R) zugewandten Bereich (B) von mehreren, vorzugsweise allen, Querdrähten (5) wenigstens eine zumindest für Spülgut (2), insbesondere Geschirrteile in Ausgestaltung von Hohlkörpern, wirkende Abstützung (7) ausgebildet ist.

3. Geschirrkorb (1) nach Anspruch 1 oder 2,
**dadurch gekennzeichnet,**
**dass** der einer Längswand (6.L) zugewandte Bereich (B) von mehreren, vorzugweise allen, Querdrähten (5) sich über eine horizontale Länge (L) von ≤ 250 mm, vorzugsweise von ≤ 200 mm, insbesondere von ≤ 150 mm, erstreckt wobei vorzugsweise
die Querdrähte (5) in diesem Bereich (B) zu der Mittenrichtung (M) des Geschirrkorbs (1) hin zumindest bereichsweise schräg nach oben unter einem Winkel (5.W) von 20 bis 60° zu der Horizontalen (H) verlaufen.

4. Geschirrkorb (1) nach Anspruch 1, 2 oder 3,
**dadurch gekennzeichnet,**
**dass** die Längskontur (8.K) des zusätzlichen und zumindest bereichsweise konturierten, insbesondere gewellten, Längsdrahts (8) eine Teilung (8.T) aufweist, welche einem n-fachen Wert der Teilung (5.T) der benachbarten Querdrähte (5) entspricht, wobei n eine natürliche Zahl ist.

5. Geschirrkorb (1) nach einem der vorhergehenden Ansprüche,
**dadurch gekennzeichnet,**
**dass** die Längskontur (8.K) des zusätzlichen und zumindest bereichsweise konturierten, insbesondere gewellten, Längsdrahts (8) eine Höhe (8.H) aufweist, welche ≤ dem Fünffachen, vorzugsweise ≤ dem Vierfachen, insbesondere ≤ dem Dreifachen, Durchmesser (8.D) des zusätzlichen Längsdrahts (8) ist.

6. Geschirrkorb (1) nach einem der vorhergehenden Ansprüche,
**dadurch gekennzeichnet,**
**dass** der zusätzliche und zumindest bereichsweise eine konturierte, insbesondere gewellte, Längskontur (8.K) aufweisende Längsdraht (8) unter einem Winkel (8.W) von 60 bis 120°, vorzugsweise von 70 bis 110°, insbesondere von 80 bis 100°, zu den benachbarten Querdrähten (5) verläuft.

7. Geschirrkorb (1) nach einem der vorhergehenden Ansprüche,
**dadurch gekennzeichnet,**
**dass** der zusätzliche und zumindest bereichsweise eine konturierte, insbesondere gewellte, Längskontur (8.K) aufweisende Längsdraht (8) derart zu den benachbarten Querdrähten (5) ausgerichtet ist, dass ein aufgenommenes Spülgut (2), insbesondere ein Geschirrteil in Ausgestaltung eines Hohlkörpers, an der benachbarten Längswand (6.L) zur Anlage kommt.

8. Geschirrspülmaschine (100), insbesondere Haushaltsgeschirrspülmaschine, mit einem ein Gehäuse, eine frontseitige Tür sowie einen Spülbehälter aufweisenden Oberteil und mit einem einen Maschinensockel und mehrere Geräteaggregate tragenden Basisträger, wobei in dem Spülbehälter wenigstens ein Geschirrkorb (1) angeordnet ist,
**dadurch gekennzeichnet,**
**dass** der Geschirrkorb (1) nach einem der vorhergehenden Ansprüche ausgebildet ist.

## Claims

1. Dish basket (1) for accommodating items to be washed (2), in particular a plurality of different items of dishware, with a bottom wall (3), which comprises a large number of longitudinal wires (4) that are preferably spaced apart from one another and a large number of transverse wires (5) that run at an angle (3.W), in particular at a perpendicular or approximately perpendicular angle (3.W), in relation to the longitudinal wires (4), preferably spaced apart from one another, and connect the longitudinal wires (4), and with a side wall (6), which bounds the bottom wall (3) and protrudes upwards, in particular running perpendicularly or approximately perpendicularly, and preferably is formed of at least one front wall (6.V), a rear wall (6.H) and two external longitudinal walls (6.L, 6.R),
- wherein at least one support (7) that has an effect at least for items to be washed (2), in particular items of dishware embodied as hollow bodies, is embodied in a region (B) of a plurality of, preferably all transverse wires (5), which faces a longitudinal wall, in particular an external longitudinal wall (6.L) and/or an internal longitudinal wall, wherein the transverse wires of this region (B) run obliquely upwards, at least in regions, towards the centre direction (M) of the dish basket (1), and
- wherein the support (7) that has an effect at least for items to be washed (2), in particular items of dishware embodied as hollow bodies, is an additional longitudinal wire (8), which is arranged, in particular welded, in a region (b) that runs at least obliquely upwards in relation to the horizontal (h) and above the respective transverse wire (5), and which preferably runs in parallel with the adjacent longitudinal wall (6.L),
**characterised in that**
- the additional longitudinal wire (8) has a wire diameter (8.D) in a range of 2 to 10 mm, preferably 2.5 to 8 mm, in particular 3 to 7 mm, and
- the additional longitudinal wire (8) has a contoured longitudinal contour (8.K), at least in regions, wherein the contoured longitudinal contour (8.K) is a corrugated or polygonal longitudinal contour (8.K), in order to make slipping over the additional longitudinal wire (8) more difficult, preferably to avoid it altogether.

2. Dish basket (1) according to claim 1,
**characterised in that**
in each region (B) of a plurality of, preferably all transverse wires (5) which faces an external longitudinal wall (6.L; 6.R), there is embodied at least one support (7) that has an effect at least for items to be washed (2), in particular items of dishware embodied as hollow bodies.

3. Dish basket (1) according to claim 1 or 2,
**characterised in that**
the region (B) of a plurality of, preferably all transverse wires (5) which faces an external longitudinal wall (6.L) extends over a horizontal length (L) of ≤ 250 mm, preferably ≤ 200 mm, in particular ≤ 150 mm, wherein preferably the transverse wires (5) in this region (B) run obliquely upwards, at least in regions, towards the centre direction (M) of the dish basket (1) at an angle (5.W) of 20 to 60° in relation to the horizontal (H).

4. Dish basket (1) according to claim 1, 2 or 3,
**characterised in that**
the longitudinal contour (8.K) of the additional and, at least in regions, contoured, in particular corrugated, longitudinal wire (8) has a division (8.T) that corresponds to n-times the value of the division (5.T) of the adjacent transverse wires (5), where n is a natural number.

5. Dish basket (1) according to one of the preceding claims,
**characterised in that**
the longitudinal contour (8.K) of the additional and, at least in regions, contoured, in particular corrugated, longitudinal wire (8) has a height (8.H) that is ≤ five times, preferably ≤ four times, in particular ≤ three times the diameter (8.D) of the additional longitudinal wire (8).

6. Dish basket (1) according to one of the preceding claims,
**characterised in that**
the longitudinal wire (8) which is additional and, at least in regions, has a contoured, in particular corrugated, longitudinal contour (8.K) runs at an angle (8.W) of 60 to 120°, preferably 70 to 110°, in particular 80 to 100° in relation to the adjacent transverse wires (5).

7. Dish basket (1) according to one of the preceding claims,
**characterised in that**
the longitudinal wire (8) which is additional and, at least in regions, has a contoured, in particular corrugated, longitudinal contour (8.K) is oriented in relation to the adjacent transverse wires (5) such that an accommodated item to be washed (2), in particular an item of dishware embodied as a hollow body, comes to rest against the adjacent longitudinal wall (6.L).

8. Dishwasher (100), in particular household dishwasher, with an upper part that has a housing, a front-side door as well as a dishwasher cavity and with a base carrier that carries a machine base and a plurality of appliance units, wherein at least one dish basket (1) is arranged in the dishwasher cavity,
**characterised in that**
the dish basket (1) is embodied according to one of the preceding claims.

## Revendications

1. Panier à vaisselle (1) destiné à recevoir un article à laver (2), en particulier une pluralité de pièces de vaisselle différentes, avec une paroi inférieure (3) qui comprend une pluralité de fils métalliques longitudinaux (4) de préférence à distance les uns des autres et une pluralité de fils métalliques transversaux (5) s'étirant par rapport aux fils métalliques longitudinaux (4) selon un angle (3.W), en particulier selon un angle (3.W) perpendiculaire ou presque perpendiculaire, de préférence à distance les uns des autres et reliant les fils métalliques longitudinaux (4), et avec une paroi latérale (6) délimitant la paroi inférieure (3) et faisant saillie vers le haut, en particulier s'étirant de manière perpendiculaire ou presque perpendiculaire, laquelle paroi latérale est formée de préférence à partir d'au moins une paroi avant (6.V), d'une paroi arrière (6.H) et de deux parois longitudinales extérieures (6.L, 6.R),
- dans lequel au moins un appui (7) agissant au moins pour un article à laver (2), en particulier des pièces de vaisselle en forme de corps creux, est réalisé dans une zone (B) tournée vers une paroi longitudinale, en particulier une paroi longitudinale extérieure (6.L) et/ou une paroi longitudinale se trouvant à l'intérieur, par plusieurs fis métalliques transversaux (5), de préférence tous, dans lequel les fils métalliques transversaux de cette zone (B) s'étirent au moins par endroits de manière inclinée vers le haut par rapport à la direction centrale (M) du panier à vaisselle (1), et
- dans lequel l'au moins un appui (7) agissant pour un article à laver (2), en particulier des pièces de vaisselle en forme de corps creux, est un fil métallique longitudinal (8) supplémentaire qui est disposé dans une zone (b) s'étirant au moins de manière inclinée vers le haut par rapport à l'horizontale (h) et au-dessus du fil métallique transversal (5) respectif, en particulier soudé, et qui s'étire de préférence de manière parallèle à la paroi longitudinale (6L) adjacente,
**caractérisé en ce que**
- le fil métallique longitudinal (8) supplémentaire présente un diamètre de fil métallique (8.D) dans une zone de 2 à 10 mm, de préférence de 2,5 à 8 mm, en particulier de 3 à 7 mm, et
- le fil métallique longitudinal (8) supplémentaire présente au moins par endroits un profil longitudinal profilé (8.K), dans lequel le profil longitudinal profilé (8.K) est un profil longitudinal ondulé ou polygonal (8.K) pour compliquer un glissement excessif du fil métallique longitudinal (8) supplémentaire, de préférence pour l'éviter complètement.

2. Panier à vaisselle (1) selon la revendication 1,
**caractérisé en ce que**
dans chaque zone (B) tournée vers une paroi longitudinale extérieure (6.L ; 6.R) de plusieurs fils métalliques transversaux (5), de préférence tous, au moins un appui (7) agissant pour l'article à laver (2), en particulier des pièces de vaisselle en forme de corps creux, est réalisé.

3. Panier à vaisselle (1) selon la revendication 1 ou 2,
**caractérisé en ce que**
la zone (B) tournée vers une paroi longitudinale (6.L) de plusieurs fils métalliques transversaux (5), de préférence tous, s'étend sur une longueur horizontale (L) de ≤ 250 mm, de préférence de ≤ 200 mm, en particulier de ≤ 150 mm, dans lequel de préférence les fils métalliques transversaux (5) s'étirent dans cette zone (B) par rapport à la direction centrale (M) du panier à vaisselle (1) au moins par endroits de manière inclinée vers le haut selon un angle (5.W) de 20 à 60 ° par rapport à l'horizontale (H).

4. Panier à vaisselle (1) selon la revendication 1, 2 ou 3,
**caractérisé en ce que**
le profil longitudinal (8.K) du fil métallique longitudinal (8) supplémentaire et profilé, en particulier ondulé, au moins par endroits présente une partition (8.T) qui correspond à une valeur multiple de la partition (5.T) des fils métalliques transversaux (5) adjacents, dans lequel n est un entier naturel.

5. Panier à vaisselle (1) selon l'une quelconque des revendications précédentes, **caractérisé en ce que**
le profil longitudinal (8.K) du fil métallique longitudinal (8) supplémentaire et profilé, en particulier ondulé, au moins par endroits présente une hauteur (8.H) qui est ≤ au quintuple, de préférence ≤ au quadruple, en particulier ≤ au triple du diamètre (8.D) du fil métallique longitudinal (8) supplémentaire.

6. Panier à vaisselle (1) selon l'une quelconque des revendications précédentes, **caractérisé en ce que**
le fil métallique longitudinal (8) supplémentaire et présentant au moins par endroits un profil longitudinal (8.K) profilé, en particulier ondulé, s'étire selon un angle (8.W) de 60 à 120 °, de préférence de 70 à 110 °, en particulier de 80 à 100 °, par rapport aux fils métalliques transversaux (5) adjacents.

7. Panier à vaisselle (1) selon l'une quelconque des revendications précédentes, **caractérisé en ce que**
le fil métallique longitudinal (8) supplémentaire et présentant au moins par endroits un profil longitudinal (8.K) profilé, en particulier ondulé, est orienté par rapport aux fils métalliques transversaux (5) adjacents de telle sorte qu'un article à laver reçu (2), en particulier une pièce de vaisselle en forme de corps creux, vient en appui au niveau de la paroi longitudinale (6.L) adjacente.

8. Lave-vaisselle (100), en particulier lave-vaisselle domestique, avec une partie supérieure présentant un boîtier, une porte avant ainsi qu'une cuve de rinçage et avec un support de base porteur d'un socle de machine et de plusieurs unités d'appareil, dans lequel dans la cuve de rinçage est disposé au moins un panier à vaisselle (1),
**caractérisé en ce que**
le panier à vaisselle (1) est réalisé selon l'une quelconque des revendications précédentes.
